# EUROPÄISCHE PATENTSCHRIFT

(11) **EP 1 369 885 B1**
(45) Veröffentlichungstag und Bekanntmachung des Hinweises auf die Patenterteilung: **11.01.2006**
(21) Anmeldenummer: 03010446.7
(22) Anmeldetag: 09.05.2003
(51) Int. Cl.: H01H 3/02, H01H 15/10

(54) **Handbetätigbares, elektrisches Bedienungsteil**
Manually operated, electrical control device
Dispositif de commande électrique à actionnement manuel

(30) Priorität: 05.06.2002 DE 20208683 U
(43) Veröffentlichungstag der Anmeldung: 10.12.2003
(73) Patentinhaber: Bernstein AG, 32457 Porta Westfalica (DE)
(72) Erfinder: Wecke, Rolf, Dipl.-Ing., 31675 Bückeburg (DE); Weiss, Jürgen, 32312 Lübbecke (DE); Leuschner, Michael, 32425 Minden (DE)
(74) Vertreter: Dantz, Jan Henning

(56) Entgegenhaltungen:
- DE-A- 3 513 964
- DE-A- 19 615 682
- US-A- 5 579 899
- PATENT ABSTRACTS OF JAPAN vol. 1999, no. 08, 30. Juni 1999 (1999-06-30) & JP 11 077579 A (FANUC LTD), 23. März 1999 (1999-03-23)

## Beschreibung

Die vorliegende Erfindung betrifft ein handbetätigbares, elektrisches Bedienungsteil gemäß dem Oberbegriff des Anspruchs 1.

Derartige Bedienungsteile finden in vielen Anwendungsbereichen, beispielsweise als Handbedienterminals Verwendung.

Dabei zeichnen sich solche Bedienungsteile, wie z.B. in DE 35 13 964A offenbart, vor allem durch die Möglichkeit einer wahlweisen rechts- oder linkshändigen Betätigung aus, wozu an den sich gegenüberliegenden Seiten jeweils ein Taster vorgesehen ist, mit denen ein an das Bedienungsteil angeschlossenes Aggregat ein- oder ausschaltbar ist.

Neben einem Notaus-Schaltknopf besteht eine weitere Forderung darin, die Taster-Betätigung so auszulegen, daß eine Aus-Schaltung auch dann erfolgt, wenn in Panik ein reflexartiges weiteres Drücken auf den Taster erfolgt.

Dabei wird zum Einschalten der Taster niedergedrückt und gehalten, während er bei einem Loslassen in eine Ausschalt-Position zurückspringt. Bei einer PanikReaktion und dem dabei, wie erwähnt, weiteren unbeabsichtigten Eindrücken des Tasters muß jedoch ebenfalls eine Ausschaltung erfolgen.

Um diesen Ablauf zu ermöglichen, wird bislang eine aufwendige Elektronik eingesetzt, zumal die genannten Schaltungen von beiden Tastern unabhängig voneinander durchführbar sein müssen.

Die bislang notwendige Elektronik führt naturgemäß zu erheblichen Herstellungskosten, die sich insofern als nachteilig darstellen, als die in Rede stehenden Bedienungsteile in großen Stückzahlen Verwendung finden.

Aber auch hinsichtlich des Betriebs ist eine gewisse Störanfälligkeit elektronischer Bauteile zu beklagen, die überdies besondere konstruktive Schutz- d. h., Ummantelungsmaßnahmen erfordern, um sie vor dem mitunter rauhen Betrieb, in dem solche Bedienungsteile eingesetzt werden, zu schützen.

Der vorliegenden Erfindung liegt daher die Aufgabe zugrunde, ein Bedienungsteil der gattungsgemäßen Art so weiter zu entwickeln, daß es konstruktiv einfach aufgebaut ist, dadurch kostengünstig herstellbar und funktional robust ist.

Diese Aufgabe wird durch ein Bedienungsteil gelöst, das die Merkmale des Anspruchs 1 aufweist.

Dieses Bedienungsteil zeichnet sich zunächst einmal hinsichtlich seiner Zustimmungsschaltung durch eine äußerst einfache Bauweise aus, da auf eine Elektronik vollständig verzichtet werden kann.

Die ausschließlich mechanische Schaltung ist einfach herzustellen und zu montieren. Darüber hinaus zeichnet sie sich durch ihre Robustheit aus, die eine geringe Störanfälligkeit und damit eine hohe Standzeit zur Folge hat.

Neben den geringen Fertigungskosten sind naturgemäß auch die reduzierten Kosten bemerkenswert und als ein wesentlicher Vorteil der Erfindung anzusehen.

Nach einer vorteilhaften Weiterbildung der Erfindung ist vorgesehen, daß der Schalter über zwei unabhängig voneinander fungierende Schaltglieder betätigbar ist, von denen jeweils eins mit einem der beiden Taster verbunden ist.

Diese Unabhängigkeit der Schaltglieder ermöglicht eine gleichermaßen unabhängige Betätigung der Taster rechts- oder linksseitig.

In vorteilhafter Weise ist der Schalter zentral angeordnet, wobei die Taster und die daran befestigten Schaltglieder spiegelsymmetrisch montiert sind.

Prinzipiell kann der als Sicherheitsschaltgerät fungierende elektrische Schalter in einem Gehäuse angeordnet sein, an dessen Außenseite Griffschalen befestigt sind, die die Taster tragen, wobei die Schaltglieder über ein Betätigungsgestänge bewegbar sein können.

Der Schalter ist in seinem Funktionsablauf so konzipiert, daß er nach Betätigen der Panikschaltung bei der folgenden Rückstellung in die Aus-Stellung die Zustimmposition überspringt.

Denkbar ist auch, den Schalter aus der Panikstellung mittels einer separaten Entriegelung, vorzugsweise einer Handentriegelung, zu lösen, ebenfalls unter Überspringen der Zustimmposition.

Je nachdem, welche Platzverhältnisse gegeben sind, kann der Schalter auch dezentral zu den Tastern in einem Gehäuse montiert sein. In diesem Fall sind jeweils geeignete Trieborgane vorzusehen, durch die die Taster mit dem Schalter in Wirkverbindung bringbar sind.

Weitere vorteilhafte Ausbildungen der Erfindung sind in den Unteransprüchen gekennzeichnet.

Ausführungsbeispiele der Erfindung wird nachfolgend anhand der beigefügten Zeichnungen beschrieben.

Es zeigen:
- Figur 1: ein erfindungsgemäßes Bedienungsteil in einer perspektivischen Unteransicht,
- Figur 2: eine Unteransicht des Bedienungsteiles mit schematisch dargestelltem Schalter,
- Figur 3: ein Ausführungsbeispiel in verschiedenen Stellungen des Schalters ebenfalls schematisch dargestellt,
- Figur 4: ein weiteres Ausführungsbeispiel der Erfindung in einer schematischen Draufsicht.

In den Figuren 1 und 2 ist ein handbetätigbares elektrisches Bedienungsteil in Form eines Handbedienterminals dargestellt, das ein Gehäuse 1 aufweist sowie unterseitig zwei Griffe 2, die durch eine Brücke 4 miteinander verbunden sind.

Außenseitig der sich gegenüberliegenden Griffe 2 ist dort jeweils ein Taster 3 zur rechts- bzw. linkshändigen Bedienung angeordnet, die mit einem gemeinsamen, mechanisch betätigbaren Schalter 5 in Wirkverbindung stehen, der im vorliegenden Ausführungsbeispiel im Gehäuse 1 angeordnet ist und mit dem der Strom zum Betrieb eines an das Bedienungsteil angeschlossenen Aggregats ein- und ausschaltbar ist.

Wie in der Figur 2 schematisch dargestellt ist, erfolgt die Betätigung des Schalters 5 über stangenförmige Schaltglieder 6, 7 die ebenfalls in der Figur 3 erkennbar sind und von denen jeweils eines mit einem Taster 3 verbunden ist.

Endseitig ist jedes Schaltglied 6, 7 im Sinne einer Kurve ausgebildet, die an einem Stößel 8 des Schalters 5 anliegt. Dabei sind die Schaltglieder 6, 7 unabhängig voneinander verschiebbar, d. h., jeder Taster 3 ist separat betätigbar.

In der Figur 3 zeigt die obere Abbildung eine Stellung, in der der Schalter 5 ausgeschaltet ist, in der der Stößel 8 eine maximal ausgefahrene Position einnimmt und der Strom unterbrochen ist. Diese Position stellt sozusagen eine Ruhestellung dar.

In der darunter liegenden Funktionsstellung wurde der nicht dargestellte Taster 3 betätigt unter Vorschieben des Schaltgliedes 6 auf den Stößel 8, wobei durch dessen Eindrücken der Schalter 5 eingeschaltet bzw. ein angeschlossener Stromkreis geschlossen ist.

Die untere Darstellung in der Figur 3 zeigt eine sogenannte Panik-Stellung, in der das Schaltglied 6 bis zu einem Endanschlag in Richtung des Pfeiles durchgedrückt ist, wie dies bei reflexartigen Panikreaktionen vorkommen kann. In dieser Position ist der Schalter 5 ebenfalls ausgeschaltet und der Stromfluß unterbrochen.

Wie erkennbar ist, bleibt das Schaltglied 7, das dem anderen Taster 3 zugeordnet ist, von der entsprechenden Bewegung des Schaltgliedes 6 unberührt, d. h., eine Betätigung des Schalters 5 mittels der jeweiligen Taster 3 erfolgt im Einzelfall, unabhängig von der Stellung des jeweils anderen Tasters 3.

Bei dem in der Figur 4 gezeigten Ausführungsbeispiel weist jedes Schaltglied 6, 7 eine Kulissenführung 9 auf, in der ein Kulissenzapfen 10 des Stößels 8 formschlüssig geführt ist.

Anstelle der in den Beispielen gezeigten direkten dreistufigen Schaltung besteht selbstverständlich auch die Möglichkeit, über geeignete Getriebeteile wie Lenker oder dergleichen, den Schalter 5 mittelbar auszulösen.

## Patentansprüche

1. Handbetätigbares elektrisches Bedienungsteil, mit zwei, an sich gegenüberliegenden Seiten angeordneten Tastern (3), mit denen jeweils über ein Schaltglied (6, 7) ein gemeinsamer Schalter (5) zum Ein- und Ausschalten des Stromes mechanisch betätigbar ist, **dadurch gekennzeichnet, dass** die Taster (3) mehrstufig betätigbar sind und jedes Schaltglied (6, 7) über eine Steuerkurve oder eine Kulissenführung (9) mit dem Schalter (5) in Wirkverbindung steht, wobei der Schalter (5) nach Betätigen in eine Panikstellung unter Überspringen der Zustimmposition in die Ausstellung rückstellbar ist.

2. Bedienungsteil nach Anspruch 1, **dadurch gekennzeichnet, daß** der Schalter (5) als Drei-Stufen-Schalter ausgebildet ist.

3. Bedienungsteil nach Anspruch 1, **dadurch gekennzeichnet, daß** der Schalter (5), bezogen auf die Taster (3), zentral angeordnet ist.

4. Bedienungsteil nach einem der Ansprüche 1-3, **dadurch gekennzeichnet, daß** jedes Schaltglied (6, 7) mit einer Kulissenführung (9) versehen ist, in der ein Kulissenzapfen (10) des Schalters (5) zum Betätigen formschlüssig geführt ist.

5. Bedienungsteil nach einem der Ansprüche 1-4, **dadurch gekennzeichnet, daß** die Schaltglieder (6, 7) unabhängig voneinander bewegbar sind.

6. Bedienungsteil nach Anspruch 1, **dadurch gekennzeichnet, daß** der Schalter (5) in beiden Endstellungen der Taster (3) ausgeschaltet ist.

7. Bedienungsteil nach einem der Ansprüche 1 bis 8, **dadurch gekennzeichnet, daß** eine separate Entriegelung, vorzugsweise eine Handentriegelung vorgesehen ist, mit der der Schalter aus der Panikstellung entriegelbar ist.

## Claims

1. Manually operated, electrical control device, having two pushbuttons (3), which are arranged on opposite sides and with which in each case a common switch (5) can be operated mechanically via a switching element (6, 7) for the purpose of connecting and disconnecting the current, **characterized in that** the pushbuttons (3) can be operated in a plurality of stages, and each switching element (6, 7) is operatively connected to the switch (5) via a radial cam or a connecting-link guide (9), it being possible for the switch (5), after being actuated so as to move into a panic setting, to be reset to the off setting whilst skipping the enabling position.

2. Control device according to Claim 1, **characterized in that** the switch (5) is in the form of a three-stage switch.

3. Control device according to Claim 1, **characterized in that** the switch (5) is arranged centrally with respect to the pushbuttons (3).

4. Control device according to one of Claims 1-3, **characterized in that** each switching element (6, 7) is provided with a connecting-link guide (9), in which a connecting-link pin (10) of the switch (5) is guided in an interlocking manner for operating purposes.

5. Control device according to one of Claims 1-4, **characterized in that** the switching elements (6, 7) can be moved independently of one another.

6. Control device according to Claim 1, **characterized in that** the switch (5) is switched off in both end settings of the pushbuttons (3).

7. Control device according to one of Claims 1 to 8, **characterized in that** separate unlatching, preferably manual unlatching, is provided, by means of which the switch can be unlatched from the panic setting.

## Revendications

1. Dispositif de commande électrique à actionnement manuel avec deux touches (3) placées sur des côtés opposés, avec lesquelles un commutateur commun (5) destiné à établir et arrêter le courant peut être actionné mécaniquement par l'intermédiaire d'un organe de commutation (6, 7) respectif, **caractérisé en ce que** les touches (3) peuvent être actionnées dans plusieurs positions et chaque organe de commutation (6, 7) est en liaison active avec le commutateur (5) par l'intermédiaire d'une came de commande ou d'un guidage à coulisse (9), le commutateur (5) pouvant, après son actionnement vers une position d'urgence, être ramené dans la position de départ en sautant la position de confirmation.

2. Dispositif de commande selon la revendication 1, **caractérisé en ce que** le commutateur (5) est conformé en commutateur à trois positions.

3. Dispositif de commande selon la revendication 1, **caractérisé en ce que** le commutateur (5) est placé en position centrale par rapport aux touches (3).

4. Dispositif de commande selon l'une des revendications 1 à 3, **caractérisé en ce que** chaque organe de commutation (6, 7) est muni d'un guidage à coulisse (9) dans lequel un tenon à coulisse (10) du commutateur (5) est guidé par engagement positif pour l'actionnement.

5. Dispositif de commande selon l'une des revendications 1 à 4, **caractérisé en ce que** les organes de commutation (6, 7) sont mobiles indépendamment l'un de l'autre.

6. Dispositif de commande selon la revendication 1, **caractérisé en ce que** le commutateur (5) est arrêté dans les deux positions d'extrémité des touches (3).

7. Dispositif de commande selon l'une des revendications 1 à 6, **caractérisé en ce qu'**un déverrouillage séparé est prévu, de préférence un déverrouillage à main, avec lequel le commutateur peut être déverrouillé de la position d'urgence.
